# FASCICULE DE BREVET EUROPEEN

(11) **EP 0 768 100 B1**
(45) Date de publication et mention de la délivrance du brevet: **08.08.2001**
(21) Numéro de dépôt: 96410101.8
(22) Date de dépôt: 01.10.1996
(51) Int. Cl.: A63B 29/02, A62B 35/04

(54) **Boucle d'attache cousue pour une corde élastique, et procédé de fabrication de la boucle**
Genähte Befestigungsschlinge für ein elastisches Seil, sowie Verfahren zu deren Herstellung
Sewn attachment loop for an elastic rope, and method of making it

(30) Priorité: 10.10.1995 FR 9512071
(43) Date de publication de la demande: 16.04.1997
(73) Titulaire: ZEDEL, F-38920 Crolles (FR)
(72) Inventeur: Hede, Jean Marc, 38700 La Tronche (FR); Petzl, Paul, 38530 Barraux (FR)
(74) Mandataire: Hecké, Gérard

(56) Documents cités:
- FR-A- 2 565 112
- FR-A- 2 713 097

## Description

L'invention est relative à une boucle d'attache cousue pour une corde dynamique ayant une section circulaire et une élasticité longitudinale, ladite boucle comprenant:
- une première portion de corde appliquée et solidarisée contre une deuxième portion de corde par des moyens de fixation à couture allongée, la longueur de la première portion étant plus courte que la deuxième portion prolongée,
- une pluralité de spires élémentaires de fil pour constituer ladite couture et comprenant une succession de points de couture réunis entre eux par des brins de liaison.

La mise sous tension d'une corde élastique, notamment en cas de chute de l'utilisateur, provoque un effort de traction F2 important au niveau de la deuxième portion de corde prolongée, ledit effort étant supérieur à celui F1 appliqué à la première portion de corde plus courte. Une partie de l'effort est repris par le frottement de la corde sur le mousqueton entre les deux portions de corde. Le diagramme de la figure 8 illustre la variation de l'allongement en fonction de l'effort, dans lequel l'allongement d2 sur la deuxième portion de corde est supérieur à l'allongement d1 sur la première portion de corde. Cette différence d'allongement des deux portions de corde entraîne une répartition non uniforme des contraintes mécaniques exercées sur les points de couture et les brins de liaison lorsque la corde se trouve dans l'état tendu .La résistance de rupture d'une telle attache à couture conventionnelle est limitée.

Le document FR 2713097 décrit une sangle fermée amortissante comportant des coutures destinées à se rompre pour amortir le choc lors de la chute du grimpeur. Les coutures ont des valeurs de rupture progressive, généralement obtenues par des longueurs différentes des coutures. La structure de la matière d'une telle sangle est statique, c'est à dire qu'elle ne s'allonge pas ou très peu en cas de traction. C'est la rupture des coutures qui permet d'absorber les chocs.

Un premier objet de l'invention consiste à améliorer la résistance mécanique d'une boucle d'attache cousue pour une corde élastique. La boucle d'attache selon l'invention est caractérisée en ce que la couture présente une structure dissymétrique dans l'état non tendu, autorisant une répartition homogène des contraintes mécaniques dans les brins de liaison lors de la mise sous tension de la boucle à l'état tendu.

Selon un mode de réalisation de l'invention, les points de couture situés le long de la première portion de corde s'étendent dans l'état non tendu de la corde, selon un échelonnement longitudinal L1 supérieur à celui L2 affecté aux points de couture de la deuxième portion de corde, la variation de l'échelonnement desdits points de couture provoquant une inclinaison progressive des brins de liaison le long de la couture.

Un deuxième objet de l'invention concerne la mise en oeuvre d'un procédé de fabrication de la boucle d'attache cousue.

Il est possible d'effectuer une couture progressive en faisant varier la distance d'espacement des points de couture sur la première portion de corde, et en conservant la même distance d'espacement pour les points de couture de la deuxième portion de corde.

Une autre possibilité consiste à opérer une couture droite en utilisant les étapes suivantes:
- la première portion de corde est comprimée dans le sens longitudinal lors de la réalisation d'une couture droite,
- le pas d'espacement des points de couture est conservé constant sur chaque portion de corde pendant ladite opération,
- le relâchement de la force de compression à la fin de l'opération de couture provoque ensuite la détente de la première portion de corde, pour obtenir ladite structure dissymétrique dans l'état non tendu.

D'autres avantages et caractéristiques ressortiront plus clairement de la description qui va suivre de différents modes de réalisation de l'invention, donnés à titre d'exemples non limitatifs, et représentés aux dessins annexés dans lesquels:
- la figure 1 est une vue schématique d'une boucle d'attache cousue selon l'invention, la boucle étant représentée dans l'état non tendu de repos;
- les figures 2 et 3 montrent des vues identiques à la figure 1, respectivement lors de la mise en charge et dans l'état tendu de la corde;
- la figure 4 est une vue en coupe selon la ligne 4-4 de la figure 1;
- la figure 5 représente un mode de réalisation de la couture selon l'invention, après compression préalable de la portion de corde la plus courte;
- la figure 6 est une vue identique à la figure 5, après le relâchement de la portion de corde comprimée;
- la figure 7 est une vue identique à la figure 6, dans l'état tendu de l'attache;
- la figure 8 illustre la variation de l'allongement en fonction de l'effort pour une corde élastique des figures 1 à 3;
- la figure 9 montre le diagramme des efforts en fonction de l'allongement de la zone de couture pour la corde selon les figures 5 à 7.

En référence aux figures 1 à 4, une boucle d'attache 10 d'une corde élastique 12, notamment à section circulaire, est formée à partir d'une première portion de corde 14 appliquée et solidarisée contre une deuxième portion de corde 16 par une couture 18 allongée. La première portion de corde 14 constitue la partie terminale, qui est plus courte que la deuxième portion de corde 16 prolongée.

La corde élastique 12 est dotée d'une élasticité longitudinale prédéterminée, et en cas d'apparition d'un effort de traction, la composante F2 de la force de traction s'exerçant sur la deuxième portion de corde 16 prolongée est supérieure à la composante F1 à laquelle est soumise la première portion de corde 14 la plus courte. Pour éviter dans l'état tendu les effets néfastes d'un allongement différentiel exagéré entre les deux portions de corde 14, 16 adjacentes, la couture 18 est réalisée selon une configuration longitudinale spécifique faisant usage d'une répartition progressive des points de couture.

La portion de corde 14 comporte des points de couture 20A, 22A échelonnés à intervales réguliers sur une distance longitudinale L1. L'autre portion de corde 16 est dotée du même nombre de points de couture 20B, 22B échelonnés sur une distance L2. Dans l'état non tendu de la corde, la distance L2 est inférieure à la distance L1.

Les points de couture 20A,22A; 20B,22B de la couture 18 sont réunis entre eux par des brins de liaisons 26,30 disposés respectivement sur la face supérieure et la face inférieure de l'attache 10.

Dans l'état non tendu de repos de la couture 18 représenté à la figure 1, la variation des échelonnements L1 et L2 provoque une inclinaison progressive des brins de liaison 26, 30 en direction du bout de la première portion 14.

Lors de la mise en charge de la corde 12 sous l'action de la force de traction, la deuxième portion de corde 16 de l'attache 10 s'allonge davantage que la première portion de corde 14. Dans la figure 2, les points de couture 20A,22A de la première portion 14 se trouve alors en regard des points de couture 20B, 22B de la deuxième portion 16.

Dans l'état tendu représenté à la figure 3, les brins de liaison 26 restent sensiblement parallèles, de manière à obtenir une répartition homogène des contraintes mécaniques dans la couture 18, même si la force F2 appliquée à la deuxième portion de corde 16 est supérieure à la force F1 sur la première portion de corde 14. La figure 8 illustre les courbes représentatives de la force de traction en fonction des allongements des deux tronçons de corde 14, 16, permettant d'obtenir une même longueur finale L1+d1 et L2 + d2 pour une force F2 supérieure à F1. Les brins de liaison 26, 30 de la couture 18 s'inclinent légèrement, mais restent parallèles entre eux. La résistance mécanique à la rupture est ainsi améliorée, ce qui est particulièrement avantageux pour la sécurité lorsque la boucle d'attache 10 est utilisée en escalade, notamment sur une corde de rappel, ou une longe d'assurance.

Au lieu de réaliser une couture progressive cousue dans le cas de la figure 1, est également possible de faire une couture 18 droite (figure 5) après compression préalable de la première portion de corde 14 dans le sens de la flèche F3. Le bout de la première portion de corde 14 est ainsi déplacé de la position A vers la position B pendant l'opération de couture, au cours de laquelle tous les brins de liaison 26, 30 s'étendent parallèlement entre eux selon une direction perpendiculaire à l'interface 32 longitudinal entre les deux portions de corde 14, 16. Tous les points de couture sont échelonnés à intervalles réguliers sur la distance L2. La corde relâchée (figure 6) reprend ensuite l'agencement des points évolutifs conforme à la figure 1.

Sur la figure 9, l'allongement est nul lors de la fabrication de la couture. La première portion 14 est cousue dans l'état comprimé (F3 négatif) et l'autre portion de corde 16 est cousue sans effort F0. Dans l'état tendu de la corde, la force F2 est supérieure à F1, mais l'allongement d3 des deux portions de corde 14,16 est identique. Il en résulte une répartition homogène des contraintes dans les brins de liaison 26, 30 inclinés et parallèles (figure 7).

Il est bien entendu possible de modifier la structure de la couture 18 en choisissant d'une manière appropriée le nombre et l'emplacement des points de couture sur chaque portion de corde 14, 16.

Le fil utilisé pour réaliser la couture 18 est un fil textile à base de fibres synthétiques, et de grande résistance mécanique. La corde 12 élastique est une corde d'assurance classique de commerce, utilisée dans le domaine de l'escalade ou des travaux de grandes hauteurs pour absorber l'énergie en cas de chute.

Selon la couture 18 des figures 1 à 7, les points de couture sur chaque portion de corde s'étendent selon des lignes parallèles à l'interface 32 longitudinal d'accolement des deux portions de corde.

## Revendications

1. Boucle d'attache cousue pour une corde élastique, notamment à section circulaire, comprenant
- une première portion de corde (14) appliquée et solidarisée contre une deuxième portion de corde (16) par des moyens de fixation à couture (18) allongée, la longueur de la première portion étant plus courte que la deuxième portion prolongée,
- une pluralité de spires élémentaires de fil pour constituer ladite couture et comprenant une succession de points de couture (20A, 22A; 20B, 22B) réunis entre eux par des brins de liaison (26,30),
caractérisée en ce que la couture (18) présente dans l'état non tendu une structure dissymétrique autorisant une répartition homogène des contraintes mécaniques dans les brins de liaison (26,30) lors de la mise sous tension de la boucle à l'état tendu.

2. Boucle d'attache pour une corde élastique selon la revendication 1, caractérisée en ce que les points de couture (20A, 22A) situés le long de la première portion de corde (14) s'étendent dans l'état non tendu de la corde (12) selon un échelonnement longitudinal L1 supérieur à celui L2 affecté aux points de couture (20B, 22B) de la deuxième portion de corde (16), la variation de l'échelonnement desdits points de couture provoquant une inclinaison progressive des brins de liaison (26, 30) le long de la couture (18).

3. Boucle d'attache pour une corde élastique selon la revendication 2, caractérisée en ce que les points de couture sur chaque portion de corde (14, 16) s'étendent selon des lignes parallèles à l'interface (32) longitudinal d'accolement des deux portions de corde.

4. Procédé de fabrication d'une boucle selon l'une des revendications 1 à 3, caractérisé en ce qu'on réalise une couture (18) progressive en faisant varier la distance d'espacement des points de couture (20A, 22A) sur la première portion de corde (14), et en conservant la même distance d'espacement pour les points de couture (20B, 22B) de la deuxième portion de corde (16).

5. Procédé de fabrication d'une boucle selon l'une des revendications 1 à 3, caractérisé par les étapes suivantes:
- la première portion de corde (14) est comprimée (flèche F3) dans le sens longitudinal lors de la réalisation d'une couture droite,
- le pas d'espacement des points de couture est conservé constant sur chaque portion de corde pendant ladite opération,
- on relâche la force de compression à la fin de l'opération de couture provoquant ensuite la détente de la première portion de corde (14) pour obtenir ladite structure dissymétrique dans l'état non tendu.

## Claims

1. A sewn attachment loop for a flexible rope, notably of circular, cross-section, comprising :
- a first portion of rope (14) applied and securedly affixed against a second portion of rope (16) by fixing means with an elongated seam (18), the length of the first portion being shorter than that of the extended second portion,
- a plurality of elementary turns of thread to constitute said seam and comprising a succession of stitches (20A, 22A; 20B, 22B) joined to one another by joining strands (26, 30),
characterized in that the seam (18) presents a dissymmetric structure in the non-taut state allowing a homogeneous distribution of the mechanical stresses in the joining strands (26, 30) when the loop is tensed to the taut state.

2. The attachment loop for a flexible rope according to claim 1, characterized in that the stitches (20A, 22A) situated along the first portion of rope (14) extend in the non-taut state of the rope (12) with a longitudinal staggering L1 greater than that L2 assigned to the stitches (20B, 22B) of the second portion of rope (16), the variation of the staggering of said stitches causing a progressive inclination of the joining strands (26, 30) along the seam (18).

3. The attachment loop for a flexible rope according to claim 2, characterized in that the stitches on each portion of rope (14, 16) extend according to lines parallel to the longitudinal interface (32) for adjoinment of the two portions of rope.

4. A process for manufacturing a loop according to one of the claims 1 to 3, characterized in that a progressive seam (18) is achieved by varying'the separating distance between the stitches (20A, 22A) on the first portion of rope (14), and keeping the same separating distance for the stitches (20B, 22B) of the second portion of rope (16).

5. A process for manufacturing a loop according to one of the claims 1 to 3, characterized by the following stages :
- the first portion of rope (14) is compressed (arrow F3) in the longitudinal direction during the operation of a straight sewing,
- the separating pitch between the stitches is kept constant over each portion of rope during said operation,
- the compression force is released at the end of the sewing operation so as to cause relaxation of the first portion of rope (14) to obtain said dissymmetric structure in the non-taut state.

## Patentansprüche

1. Genähte Befestigungsschlinge für ein elastisches Seil, insbesondere mit kreisförmigem Querschnitt, die umfasst:
- einen ersten Seilabschnitt (14), der gegen einen zweiten Seilabschnitt (16) gedrückt und mit diesem fest verbunden ist, und zwar mit Hilfe von Befestigungsmitteln mit länglicher Naht (18), wobei der erste Abschnitt kürzer ist als der zweite, verlängerte Abschnitt,
- eine Mehrzahl elementarer Fadenwindungen, die die Naht bilden und eine Folge von Nähstichen (20A, 22A; 20B, 22B) umfassen, die miteinander durch Verbindungsfäden (26,30) verbunden sind,
dadurch gekennzeichnet, dass die Naht (18) im ungespannten Zustand eine unsymmetrische Struktur aufweist, die eine homogene Verteilung der mechanischen Beanspruchung in den Verbindungsfäden (26, 30) ermöglicht, wenn auf die Schlinge im gespannten Zustand ein Zug ausgeübt wird.

2. Befestigungsschlinge für ein elastisches Seil nach Anspruch 1, dadurch gekennzeichnet, dass sich die Nähstiche (20A, 22A), die entlang des ersten Seilabschnitts (14) angeordnet sind, im ungespannten Zustand der Schlinge (12) nach einer Längs-Staffelung L1 erstrecken, die größer als L2 ist, nach der sich die Nähstiche (20B, 22B) des zweiten Seilabschnitts (16) erstrecken, wobei die unterschiedliche Staffelung der Nähstiche eine progressive Neigung der Verbindungsfäden (26, 30) entlang der Naht (18) bewirkt.

3. Befestigungsschlinge für ein elastisches Seil nach Anspruch 2, dadurch gekennzeichnet, dass sich die Nähstiche im jeweiligen Seilabschnitt (14,16) entlang von Linien erstrecken, die parallel zur Längs-Berührungs-Grenzfläche (32) der beiden Seilabschnitte sind.

4. Verfahren zur Herstellung einer Schlinge nach einem der Ansprüche 1 bis 3, dadurch gekennzeichnet, dass eine Naht (18) hergestellt wird, die insofern progressiv ist, als der Abstand zwischen den Nähstichen (20A, 22A) des ersten Seilabschnitts (14) schwankt und bei den Nähstichen (20B, 22B) des zweiten Seilabschnitts (16) der gleiche Abstand beibehalten wird.

5. Verfahren zur Herstellung einer Schlinge nach einem der Ansprüche 1 bis 3, das durch folgende Schritte gekennzeichnet ist:
- der erste Seilabschnitt (14) wird bei der Herstellung einer geraden Naht in Längsrichtung komprimiert (Pfeil F3),
- der Abstand zwischen den Nähstichen wird während dieses Vorgangs in jedem Seilabschnitt konstant gehalten,
- am Ende des Nähvorgangs wird die Komprimierungskraft gelöst, wodurch dann der erste Seilabschnitt (14) entspannt wird, damit die im ungespannten Zustand unsymmetrische Struktur entsteht.
